# FASCICULE DE BREVET EUROPEEN

(11) **EP 1 745 827 B1**
(45) Date de publication et mention de la délivrance du brevet: **13.02.2008**
(21) Numéro de dépôt: 06006662.8
(22) Date de dépôt: 30.03.2006
(51) Int. Cl.: A63C 9/08

(54) **Fixation sécurisée de chaussure sur une planche de glisse**
Gesicherte Shuhbindung auf einem Gleitbrett
Secure shoebinding on a gliding bord

(30) Priorité: 18.04.2005 FR 0503834
(43) Date de publication de la demande: 24.01.2007
(73) Titulaire: LOOK FIXATIONS, 58000 Nevers (FR)
(72) Inventeur: Bardin, Roland, 58640 Varennens Vauzelles (FR)
(74) Mandataire: Bugnion Genève

(56) Documents cités:
- DE-A1- 2 553 886
- FR-A- 2 765 115

## Description

L'invention concerne un dispositif de fixation de chaussure sur une planche de glisse, particulièrement adapté aux fixations de sécurité pour chaussure de ski, c'est à dire aux dispositifs destinés à maintenir de manière sécurisée une chaussure sur un ski en exerçant une pression sur le talon de la chaussure et en la pressant vers l'avant contre un dispositif de fixation avant, en assurant une libération automatique de la chaussure en cas de chute du skieur. Elle concerne aussi un ski sur lequel est fixé un tel dispositif et un procédé de montage et démontage d'un tel dispositif, utilisé pour sa fabrication et son entretien.

Un dispositif de fixation de chaussure de ski est par exemple décrit dans le brevet FR2765115. Il comprend une talonnière, illustrée sur la figure 1, composée principalement d'un corps cylindrique tubulaire 1 formant un agrippe-talon 1 a dans sa partie inférieure. Ce corps 1 est articulé autour d'une came 2 faisant partie d'un étrier en forme de U non représenté dont les bras sont articulés autour d'un axe horizontal sur une embase montée sur un ski. Le corps 1 contient un ressort hélicoïdal 3, travaillant en compression entre un piston 4, en appui sur la came 2, et une butée 5 en forme d'écrou monté sur une vis 6 munie d'une collerette 6a par laquelle la vis 6 s'appuie sur un rebord 1b du corps 1, formant une portée d'appui. Le rebord 1 b entoure une ouverture supérieure 7 du corps 1 dans laquelle la vis 6 est accessible pour effectuer le réglage de la dureté de la talonnière. La rotation de la vis entraîne en effet le déplacement longitudinal de l'écrou de butée 5 et la modification de la compression du ressort 3. Le corps cylindrique 1 est entouré d'une enveloppe 9 en matériau synthétique transparent de décoration. Le montage des éléments contenus dans le corps 1 se fait par son ouverture inférieure 8 située du côté de l'agrippe-talon 1a, selon un procédé appelé "montage par le bas". On introduit d'abord la vis 6 munie de l'écrou 5, puis le ressort 3 et le piston 4. Après compression du piston, on met ensuite en place la came 2 puis on fixe les bras de l'étrier aux extrémités de la came. Le ressort 3 peut ensuite être comprimé en faisant tourner la vis 6. Ainsi, le corps 1 met en oeuvre la fonction de déclenchement, qui permet de libérer l'arrière de la chaussure en cas d'effort important comme c'est le cas dans une chute du skieur vers l'avant. Un inconvénient de ce dispositif est la complexité de son montage par le bas, qui entraîne un coût de fabrication élevé et complique l'entretien du dispositif puisque le démontage est aussi complexe.

Le document FR2263796 présente une talonnière similaire mais "montée par le haut", c'est à dire dont les éléments sont introduits dans un corps tubulaire par son ouverture supérieure, opposée à l'agrippe-talon. Dans un tel schéma, la vis de réglage est maintenue en position au sein du dispositif par son filetage avec un élément coopérant, qui est solidaire du corps tubulaire, ou par le corps tubulaire lui-même. L'inconvénient d'un tel dispositif provient du fait que le réglage de la dureté du ressort s'accompagne du déplacement de la vis. Lorsque la vis est enfoncée dans le corps tubulaire, son accessibilité avec un tournevis devient difficile et délicate et la solution manque fortement de convivialité. Un second inconvénient est son manque de sécurité. En effet, le ressort est fortement comprimé et exerce une poussée importante sur la vis de réglage. Si le filetage de cette vis cède, après usure par exemple, la vis peut être violemment projetée vers l'extérieur en risquant de blesser un skieur ou de causer des dommages matériels.

L'objet de la présente invention est de proposer un dispositif de fixation de chaussure sur une planche de glisse ne présentant pas les inconvénients de l'art antérieur rappelés ci-dessus.

Plus précisément, un premier objet de l'invention consiste à proposer un dispositif de fixation dont le réglage est aisé et convivial.

Un second objet de l'invention consiste à proposer un dispositif de fixation dont le montage et la maintenance sont aisés.

Un troisième objet de l'invention consiste à proposer un dispositif de fixation sécurisé.

L'invention répond aux deux premiers objets en proposant un dispositif de fixation dont le montage se fait par une ouverture d'un corps située à l'extrémité opposée à la mâchoire, et dont le réglage se fait par un élément intermédiaire fixe longitudinalement et toujours facilement accessible.

L'invention répond au troisième objet par un moyen de blocage de l'extrémité opposée à la mâchoire pour éviter l'éjection d'éléments du dispositif par l'ouverture extérieure sous la force du ressort comprimé.

Plus précisément, l'invention consiste en un dispositif de fixation de chaussure sur une planche de glisse, comprenant une mâchoire, un corps dans lequel est monté un ressort en appui sur une butée dont la position est réglable par une vis comprenant un pas de vis, cette butée étant placée vers une extrémité du corps comprenant une ouverture extérieure située à l'opposé de la mâchoire et de dimension suffisante pour recevoir le ressort, la butée et la vis, caractérisé en ce que la vis se déplace dans le sens longitudinal dans le corps et coopère avec un élément d'entraînement, mobile en rotation par rapport au corps de sorte que sa rotation entraîne la rotation et le déplacement longitudinal de la vis.

L'élément d'entraînement peut être disposé au niveau de l'ouverture extérieure du corps tubulaire, être fixe longitudinalement et maintenu par deux éléments de maintien extérieur et intérieur.

La vis peut comprendre un pas de vis sur sa surface extérieure coopérant avec un pas de vis de la surface intérieure du corps, et une ouverture centrale sur sa surface orientée vers l'extérieur dans laquelle se place une tige de format correspondant du moyen d'entraînement. L'ouverture centrale peut avoir la forme d'un polygone.

Le moyen d'entraînement peut comprendre une ouverture sur sa face extérieure permettant sa mise en rotation avec un outil standard, et peut présenter une collerette en appui sur les éléments de maintien.

Le moyen de maintien de l'élément d'entraînement peut être réalisé par au moins une vis traversant le corps entre l'ouverture du corps et la vis. Le moyen de maintien extérieur de l'élément d'entraînement peut être réalisé par un capot amovible disposé sur le corps au niveau de son ouverture et présentant une ouverture permettant d'accéder à l'élément d'entraînement à l'aide d'un outil pour sa mise en rotation. L'élément de maintien intérieur peut comprendre deux vis traversant le capot et le corps, ces deux vis ayant pour seconde fonction de fixer le capot sur le corps.

De plus, le dispositif de fixation de chaussure peut comprendre un moyen de blocage de l'ouverture extérieure du corps pour éviter l'éjection accidentelle d'éléments du dispositif sous l'effet du ressort. Ce moyen de blocage peut être réalisé par au moins un des moyens de maintien de l'élément d'entraînement. Il peut être réalisé par deux vis traversant le corps dont l'écartement est supérieur à l'ouverture centrale de la vis et à la tige du moyen d'entraînement pour permettre son passage et sa rotation et dont l'écartement est inférieur au diamètre de la vis pour réaliser un moyen de blocage de l'ouverture.

La butée peut être distincte de la vis, être en matériau plastique du type polyamide et présente une longueur importante pour coopérer avec l'axe du piston et le maintenir sur l'axe longitudinal du corps tubulaire.

Le dispositif de fixation de chaussure tel que décrit précédemment peut être une talonnière de fixation de chaussure de ski dont le corps est un corps tubulaire et comprend une extrémité en liaison avec une mâchoire comprenant une came sur laquelle appuie un piston sous l'effet du ressort, la vis et le moyen d'entraînement étant placés vers l'ouverture extérieure du corps tubulaire opposée à la mâchoire.

L'invention concerne aussi une planche de glisse de type ski comprenant un dispositif de fixation de chaussure tel que décrit précédemment.

L'invention concerne aussi un procédé de montage/démontage d'un tel dispositif de fixation de chaussure comprenant l'étape de montage ou démontage d'un élément d'entraînement, de ses moyens de maintien intérieur et extérieur, d'une vis comprenant un pas de vis, d'un ressort et d'une butée dans un corps du dispositif par une ouverture extérieure de ce corps.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente un dispositif selon l'art antérieur ;
la figure 2 représente une vue en perspective éclatée d'un dispositif selon un mode d'exécution de l'invention ;
la figure 3 représente une vue de côté en coupe du dispositif selon le mode d'exécution de l'invention ;
la figure 4 représente une vue de côté en coupe du dispositif avec le ressort comprimé ;
la figure 5 représente une vue de côté du dispositif selon le mode d'exécution de l'invention.

Les figures 2 à 5 illustrent un mode d'exécution de l'invention appliqué à une talonnière de fixation de chaussure de ski.

Cette talonnière comprend un corps tubulaire 11 possédant une première zone dite "zone de fixation" car elle est liée à une mâchoire 11 a pour coopérer avec le talon arrière d'une chaussure de ski, cette zone se terminant par une extrémité 18 orientée vers la chaussure, et une seconde zone dite "zone extérieure", car orientée à l'opposé de la mâchoire 11 a vers l'extérieur du dispositif, se terminant par une extrémité extérieure 17.

Une came 12, mobile en rotation autour d'un axe 19 relié à deux bras latéraux 20 montés sur une embase de la fixation placée sur un ski est disposée dans la zone de fixation du corps tubulaire 11.

Ce corps tubulaire comprend en outre différents éléments montés par son extrémité extérieure 17, dans l'ordre suivant : un piston 14 en appui sur un méplat réalisé au sein de la came 12 globalement cylindrique, un ressort de compression 13 en appui sur le piston 14, une butée 15 en appui sur le ressort 13, une vis 16 comprenant un pas de vis latéral 16a coopérant avec un pas de vis de la surface intérieure du corps tubulaire 11, la vis 16 venant en appui sur la butée 15.

Selon une réalisation intéressante, la butée 15 est en polyamide, ce qui présente l'avantage d'offrir un contact avec le ressort 13 mécaniquement moins sensible aux frottements et usures qu'un contact direct du ressort avec la vis 16 métallique par exemple. De plus, la butée 15 présente une partie allongée tubulaire s'étendant au centre du ressort hélicoïdal 13 et coopérant avec une tige du piston 14, afin de maintenir ce dernier sur l'axe longitudinal du corps 11.

Un élément d'entraînement 26, comprenant une partie allongée et carrée 26b, orientée vers la zone de fixation du dispositif, coopérant avec l'ouverture centrale extérieure 16b de la vis 16, une collerette 26a et une ouverture extérieure 26c de forme hexagonale permettant sa mise en rotation par un outil standard, située du côté de l'ouverture extérieure 17 du corps 11, est disposé au niveau de cette extrémité extérieure 17 du corps tubulaire 11 de manière à être facilement accessible avec un outil depuis l'extérieur.

En variantes de réalisation, la partie allongée 26b de l'élément d'entraînement peut avoir toute autre forme polygonale. De plus, son ouverture extérieure 26c peut avoir de même toute autre forme lui permettant un actionnement avec un outil, comme un tournevis par exemple.

L'élément d'entraînement 26 est maintenu dans cette position au niveau de l'extrémité extérieure 17 du corps tubulaire 11 par un premier moyen de maintien extérieur, sous la forme d'un capot 21 disposé autour de la zone extérieure du corps tubulaire 11 et par un second moyen de maintien intérieur, sous la forme de deux vis 22 qui traversent des ouvertures en vis à vis 23 et 24 respectivement du capot 21 et du corps tubulaire 11 et sont placées entre l'extrémité 18 de la zone de fixation du corps tubulaire 11 qui est liée à la mâchoire 11a et l'élément d'entraînement 26. Sa collerette 26a repose sur ces vis 22, permettant le passage et la rotation de sa partie allongée et carrée 26b coopérant avec l'ouverture centrale carré de liaison 16b de la vis 16. Cet ensemble maintient donc l'élément d'entraînement 26 en lui interdisant tout déplacement longitudinal dans le corps tubulaire 11 mais en autorisant sa rotation et sa coopération avec la vis de réglage 16.

Outre la fonction de support du moyen d'entraînement 26, les vis 22 remplissent en outre deux fonctions supplémentaires. D'abord, elles traversent le corps tubulaire 11 au-dessus de la vis 16 et leur écartement est inférieur au diamètre de la vis de sorte qu'elles servent de butée extérieure à la vis 16 en cas de déplacement de cette dernière vers l'extrémité extérieure 17 et remplissent ainsi une fonction de moyen de blocage de l'ouverture extérieure 17 du corps tubulaire 11 empêchant l'éjection éventuelle de la vis 16 et d'autres éléments de la fixation sous la force du ressort 13 en cas de rupture du pas de vis 16a. Ensuite, les vis 22 servent de moyen de fixation du capot 21 sur le corps tubulaire 11.

La partie extérieure 31 du capot comprend un élément de soutien de cuillère 29 et une cuillère 30, placés dans un logement adapté. La cuillère 30 permet de recevoir l'appui de l'extrémité d'un bâton de ski pour l'actionnement de la fixation. La partie extérieure 31 du capot présente de plus une petite ouverture qui permet le passage d'un outil de type clé hexagonale, coopérant avec l'ouverture extérieure 26c de l'élément d'entraînement 26 pour le mettre en mouvement. Cette ouverture est suffisamment petite pour garantir le maintien des éléments 26, 29 et 30 dans la zone extérieure du dispositif tout en représentant un second moyen de blocage de l'ouverture extérieure du dispositif pour empêcher toute éjection d'éléments, comme la vis 16 dont le diamètre est supérieur à celui de cette ouverture 31. Le capot 21 remplit ainsi aussi une fonction de sécurité.

Le réglage du seuil de déclenchement de la fixation est réalisé par la rotation de l'élément d'entraînement 26. Cette rotation entraîne la rotation de la vis 16 grâce à la liaison entre les parties mâles et femelles respectives 26b et 16b respectivement des éléments 26 et 16, cette rotation provoquant le déplacement longitudinal de la vis 16 par le pas de vis 16a, c'est à dire son déplacement selon l'axe central du corps tubulaire 11, ainsi que le déplacement simultané de la butée 15, induisant l'augmentation ou la réduction de la compression du ressort 13 et par conséquent de la force transmise sur la came 12 par le piston 14.

La figure 3 illustre le ressort 13 peu comprimé, la vis 16 et la butée 15 se trouvant dans leur position la plus éloignée de la came 12. Au contraire, la figure 4 illustre le ressort 13 dans une configuration très comprimé, la vis 16 se trouvant en butée dans sa position extrême de serrage. L'élément d'entraînement 26 n'est animé que d'un mouvement de rotation et ne se déplace pas longitudinalement : il occupe la même position longitudinale aux figures 3 et 4.

Cette solution présente donc les avantages suivants :
- le dispositif est convivial car son réglage est facilement réalisable à l'aide d'un outil standard coopérant avec la surface extérieure de l'élément d'entraînement qui reste toujours placée à l'extrémité extérieure du dispositif, quel que soit son réglage ;
- le dispositif est simple à monter et à entretenir puisque le montage et le démontage se réalisent par l'ouverture opposée aux mâchoires 11 a et à la came 12, facilement accessible depuis l'extérieur de la fixation ;
- le dispositif est sécurisé car il comporte au moins un moyen de blocage de l'ouverture extérieure 17 du corps tubulaire 11, empêchant toute éjection d'un élément du dispositif par cette ouverture sous l'effet de la force du ressort, en cas de rupture par exemple du pas de vis 16a de la vis 16.

L'invention a été illustrée dans le cadre spécifique d'une talonnière de fixation de ski, mais peut s'appliquer à tout élément de fixation, comme une butée avant ou une talonnière différente, dans lequel un ressort de déclenchement est monté en compression au sein d'un corps présentant une première extrémité en liaison avec une mâchoire et une seconde extrémité ouverte, opposée à la mâchoire.

## Revendications

1. Dispositif de fixation de chaussure sur une planche de glisse, comprenant une mâchoire (11a), un corps (11) dans lequel est monté un ressort (13) en appui sur une butée (15) dont la position est réglable par une vis (16) comprenant un pas de vis (16a), cette butée étant placée vers une extrémité du corps (11) comprenant une ouverture extérieure (17) située à l'opposé de la mâchoire et **caractérisé en ce que** l'ouverture exterieure est de dimension suffisante pour recevoir le ressort (13), la butée (15) et la vis (16), et que la vis (16) se déplace dans le sens longitudinal dans le corps (11) et coopère avec un élément d'entraînement (26), mobile en rotation par rapport au corps (11) de sorte que sa rotation entraîne la rotation et le déplacement longitudinal de la vis (16).

2. Dispositif de fixation de chaussure selon la revendication précédente **caractérisé en ce que** l'élément d'entraînement (26) est disposé au niveau de l'ouverture extérieure (17) du corps tubulaire (11), est fixe longitudinalement, maintenu par deux éléments de maintien extérieur (21) et intérieur (22).

3. Dispositif de fixation de chaussure selon l'une des revendications précédentes **caractérisé en ce que** la vis (16) comprend un pas de vis (16a) sur sa surface extérieure coopérant avec un pas de vis de la surface intérieure du corps (11), **en ce qu'**elle comprend une ouverture centrale (16b) sur sa surface orientée vers l'extérieur dans laquelle se place une tige (26b) de format correspondant du moyen d'entraînement (26).

4. Dispositif de fixation de chaussure selon la revendication 3, **caractérisé en ce que** l'ouverture centrale (16b) a la forme d'un polygone.

5. Dispositif de fixation de chaussure selon l'une des revendications précédentes **caractérisé en ce que** le moyen d'entraînement (26) comprend une ouverture (26c) sur sa face extérieure permettant sa mise en rotation avec un outil standard.

6. Dispositif de fixation de chaussure selon l'une des revendications 2 à 5 **caractérisé en ce que** le moyen d'entraînement (26) présente une collerette (26a) en appui sur les éléments de maintien (21, 22).

7. Dispositif de fixation de chaussure selon l'une des revendications 2 à 6 **caractérisé en ce qu**'un moyen de maintien de l'élément d'entraînement (26) est réalisé par au moins une vis (22) traversant le corps (11) entre l'ouverture (17) du corps (11) et la vis (16).

8. Dispositif de fixation de chaussure selon l'une des revendications 2 à 7 **caractérisé en ce que** le moyen de maintien extérieur de l'élément d'entraînement (26) est réalisé par un capot (21) amovible disposé sur le corps (11) au niveau de son ouverture (17) et présentant une ouverture permettant d'accéder à l'élément d'entraînement (26) à l'aide d'un outil pour sa mise en rotation.

9. Dispositif de fixation de chaussure selon les revendications 7 et 8 **caractérisé en ce que** le moyen de maintien extérieur est un capot (21) et l'élément de maintien intérieur comprend deux vis (22) traversant le capot (21) et le corps (11), ces deux vis ayant pour seconde fonction de fixer le capot (21) sur le corps (11).

10. Dispositif de fixation de chaussure selon l'une des revendications précédentes **caractérisé en ce qu**'il comprend un moyen de blocage de l'ouverture extérieure (17) du corps (11) pour éviter l'éjection accidentelle d'éléments du dispositif sous l'effet du ressort (13).

11. Dispositif de fixation de chaussure selon la revendication précédente **caractérisé en ce que** le moyen de blocage est réalisé par au moins un des moyens de maintien (21 ; 22) de l'élément d'entraînement (26).

12. Dispositif de fixation de chaussure selon la revendication précédente **caractérisé en ce que** le moyen de blocage est réalisé par deux vis (22) traversant le corps (11) dont l'écartement est supérieur à l'ouverture centrale (16b) de la vis (16) et à la tige (26b) du moyen d'entraînement (26) pour permettre son passage et sa rotation et dont l'écartement est inférieur au diamètre de la vis (16) pour réaliser un moyen de blocage de l'ouverture (17).

13. Dispositif de fixation de chaussure selon l'une des revendications précédentes **caractérisé en ce que** la butée (15) est distincte de la vis (16), est en matériau plastique du type polyamide et présente une longueur importante pour coopérer avec l'axe du piston (14) et le maintenir sur l'axe longitudinal du corps tubulaire (11).

14. Dispositif de fixation de chaussure selon l'une des revendications précédentes **caractérisé en ce qu**'il est une talonnière de fixation de chaussure de ski et en ce que le corps (11) est un corps tubulaire et comprend une extrémité en liaison avec une mâchoire (11a) comprenant une came (12) sur laquelle appuie un piston (14) sous l'effet du ressort (13), la vis (16) et le moyen d'entraînement (26) étant placés vers l'ouverture extérieure (17) du corps tubulaire (11) opposée à la mâchoire (11 a).

15. Planche de glisse de type ski comprenant un dispositif de fixation de chaussure selon l'une des revendications précédentes.

16. Procédé de montage/démontage d'un dispositif de fixation de chaussure selon l'une des revendications 1 à 15 comprenant l'étape de montage ou démontage d'un élément d'entraînement (26), de ses moyens de maintien intérieur (22) et extérieur (21), d'une vis (16) comprenant un pas de vis (16a), d'un ressort (13) et d'une butée (15) dans un corps (11) du dispositif par une ouverture extérieure (17) de ce corps (11).

## Claims

1. Device for binding a boot to a gliding board, comprising a jaw (11a), a body (11) in which a spring (13) is mounted against an end stop (15) whose position is adjustable by a screw (16) comprising a screwthread (16a), this end stop being positioned towards one end of the body (11) that has an external opening (17) at the opposite end from the jaw, which device is **characterized in that** the external opening is large enough to take the spring (13), the end stop (15) and the screw (16), and **in that** the screw (16) moves in the longitudinal direction in the body (11) and engages with a drive element (26) that is rotatable relative to the body (11) in such a way that its rotation brings about the rotation and longitudinal movement of the screw (16).

2. Boot binding device according to the preceding claim, **characterized in that** the drive element (26) is located in the vicinity of the external opening (17) of the tubular body (11), and is fixed longitudinally, being held in position by an external holding element (21) and an internal holding element (22).

3. Boot binding device according to one of the preceding claims, **characterized in that** the screw (16) comprises a screwthread (16a) on its outer surface engaging with a screwthread on the inner surface of the body (11), and **in that** it comprises a central opening (16b) on its outward facing surface in which a rod (26b) corresponding in shape to the drive means (26) is positioned.

4. Boot binding device according to Claim 3, **characterized in that** the central opening (16b) is polygonal.

5. Boot binding device according to one of the preceding claims, **characterized in that** the drive means (26) comprises an opening (26c) on its outer face allowing it to be rotated by a standard tool.

6. Boot binding device according to one of Claims 2 to 5, **characterized in that** the drive means (26) has a collar (26a) pressed against the holding elements (21, 22).

7. Boot binding device according to one of Claims 2 to 6, **characterized in that** a means of holding the drive element (26) in position is formed by at least one screw (22) passing through the body (11) between the opening (17) of the body (11) and the screw (16).

8. Boot binding device according to one of Claims 2 to 7, **characterized in that** the external holding means of the drive element (26) is formed by a removable cap (21) positioned on the body (11) in the vicinity of its opening (17) and having an opening that allows access to the drive element (26) with the help of a tool to rotate it.

9. Boot binding device according to Claims 7 and 8, **characterized in that** the external holding means is a cap (21) and the internal holding element comprises two screws (22) that pass through the cap (21) and through the body (11), these two screws having a second function of fixing the cap (21) to the body (11).

10. Boot binding device according to one of the preceding claims, **characterized in that** it comprises a means of blocking the external opening (17) of the body (11) to prevent the accidental ejection of elements of the device by the spring (13).

11. Boot binding device according to the preceding claim, **characterized in that** the blocking means is at least one of the holding means (21; 22) of the drive element (26).

12. Boot binding device according to the preceding claim, **characterized in that** the blocking means is two screws (22) that pass through the body (11), the distance between them being greater than the central opening (16b) of the screw (16) and than the rod (26b) of the drive means (26) in order to enable it to pass through and rotate, the distance between them also being less than the diameter of the screw (16) in order to form a means of blocking the opening (17).

13. Boot binding device according to one of the preceding claims, **characterized in that** the end stop (15) is separate from the screw (16), is made of a polyamide type plastic and has a considerable length so as to interact with the shaft of the piston (14) and keep it on the longitudinal axis of the tubular body (11).

14. Boot binding device according to one of the preceding claims, **characterized in that** it is a ski boot heel binding piece and **in that** the body (11) is a tubular body and comprises an end connected to a jaw (11a) comprising a cam (12) on which a piston (14) presses under the action of the spring (13), the screw (16) and the drive means (26) being positioned towards the external opening (17) of the tubular body (11) at the opposite end from the jaw (11a).

15. Ski type gliding board comprising a boot binding device according to one of the preceding claims.

16. Method of assembling/disassembling a boot binding device according to one of Claims 1 to 15, comprising the step of assembling or disassembling a drive element (26), its internal (22) and external (21) holding means, a screw (16) comprising a screwthread (16a), a spring (13), and an end stop (15) in a body (11) of the device through an external opening (17) of this body (11).

## Patentansprüche

1. Bindungsvorrichtung zum Befestigen eines Schuhs auf einem Gleitbrett mit einer Klemmbacke (11a) und einem Gehäuse (11), in dem eine Feder (13) montiert ist, welche sich an einem Anschlag (15) abstützt, dessen Position durch eine Schraube (16) mit einem Gewindegang (16a) einstellbar ist und welcher an einem Ende des Gehäuses (11) angeordnet ist, das eine der Klemmbacke gegenüberliegende äussere Öffnung (17) hat, **dadurch gekennzeichnet, dass** die äussere Öffnung eine hinreichende Abmessung hat, um die Feder (13), den Anschlag (15) und die Schraube (15) aufzunehmen, und dass die Schraube (16) sich in Längsrichtung im Gehäuse (11) verschiebt und mit einem Antriebselement (26) zusammenarbeitet, das in Bezug auf das Gehäuse (11) drehbar ist, so dass die Drehung dieses Antriebselements die Drehung und die Längsverschiebung der Schraube (16) bewirkt.

2. Bindungsvorrichtung nach dem vorangehenden Anspruch, **dadurch gekennzeichnet, dass** das Antriebselement (26) in Höhe der äusseren Öffnung (17) des röhrenförmigen Gehäuses (11) angeordnet ist, in Längsrichtung fest liegt und von zwei äusseren (21) und inneren Elementen (22) gehalten wird.

3. Bindungsvorrichtung nach einem der vorangehenden Ansprüche, **dadurch gekennzeichnet, dass** die Schraube (16) auf ihrer Aussenfläche einen Gewindegang (16a) hat, der mit einem Gewindegang der Innenfläche des Gehäuses (11) zusammenarbeitet, und dass sie auf ihrer nach aussen gerichteten Oberfläche eine zentrale Öffnung (16b) hat, in welche ein die entsprechende Grösse aufweisender Stift (26b) des Antriebselements (26) eingreift.

4. Bindungsvorrichtung nach Anspruch 3, **dadurch gekennzeichnet, dass** die zentrale Öffnung (16b) eine polygonale Form hat.

5. Bindungsvorrichtung nach einem der vorangehenden Ansprüche, **dadurch gekennzeichnet, dass** das Antriebselement (26) auf seiner äusseren Seite eine Öffnung (26c) hast, welche seine Drehung mit einem Standardwerkzeug erlaubt.

6. Bindungsvorrichtung nach einem der Ansprüche 2 bis 5, **dadurch gekennzeichnet, dass** das Antriebselement (26) einen Kragen (26a) hat, der an den Halteelementen (21, 22) anliegt.

7. Bindungsvorrichtung nach einem der Ansprüche 2 bis 6, **dadurch gekennzeichnet, dass** ein Haltemittel des Antriebselements (26) aus wenigstens einer Schraube (22) besteht, welche das Gehäuse (11) zwischen der Gehäuseöffnung (17) und der Schraube (16) durchquert.

8. Bindungsvorrichtung nach einem der Ansprüche 2 bis 7, **dadurch gekennzeichnet, dass** das äussere Haltemittel des Antriebselements (26) aus einer Kappe (21) besteht, die abnehmbar auf dem Gehäuse (11) in Höhe seiner Öffnung (17) angeordnet ist und eine Öffnung aufweist, die den Zugang zum Antriebselements (26) mit Hilfe eines Werkzeugs erlaubt" um es in Drehung zu versetzen.

9. Bindungsvorrichtung nach den Ansprüchen 7 und 8, **dadurch gekennzeichnet, dass** das äussere Haltemittel eine Kappe (21) ist und dass das innere Haltemittel zwei Schrauben (22) aufweist, welche die Kappe (21) und das Gehäuse (11) durchqueren, wobei die beiden Schrauben (22) als zweite Funktion zur Befestigung der Kappe (21) auf dem Gehäuse (11) dienen.

10. Bindungsvorrichtung nach einem der vorangehenden Ansprüche, **dadurch gekennzeichnet, dass** sie ein Mittel zum Blockieren der äusseren Öffnung (17) des Gehäuses (11) aufweist, um das zufällige Herausspringen der Elemente der Vorrichtung unter der Wirkung der Feder (13) zu verhindern.

11. Bindungsvorrichtung nach dem vorangehenden Anspruch, **dadurch gekennzeichnet, dass** das Blockierungsmittel aus wenigstens einem der Haltemittel (21, 22) des Antriebselements (26) besteht.

12. Bindungsvorrichtung nach dem vorangehenden Anspruch, **dadurch gekennzeichnet, dass** das Blockierungsmittel aus zwei das Gehäuse durchquerenden Schrauben (22) besteht, deren Abstand voneinander grösser ist als die zentrale Öffnung (16b) der Schraube (16) und als der Stift (26b) des Antriebsmittels (26), um dessen Durchgang und Drehung zu erlauben, und deren Abstand voneinander kleiner ist als der Durchmesser der Schraube (16), um ein Mittel zum Blockieren der Öffnung (17) zu bilden.

13. Bindungsvorrichtung nach einem der vorangehenden Ansprüche, **dadurch gekennzeichnet, dass** der Anschlag (15) von der Schraube (16) verschieden ist, aus Kunststoffmaterial vom Polyamidtyp besteht und eine so grosse Länge hat, dass er mit der Achse des Kolbens (14) zusammenwirkt und ihn auf der Längsachse des rohrförmigen Gehäuses hält.

14. Bindungsvorrichtung nach einem der vorangehenden Ansprüche, **dadurch gekennzeichnet, dass** sie eine Fersenautomatik zur Bindung eines Schischuhs ist, dass das Gehäuse (11) ein rohrförmiges Gehäuse ist und ein Ende in Verbindung mit einer Klemmbacke (11a) aufweist, die eine Nocke (12) hat, auf welche sich ein Kolben (14) unter der Wirkung der Feder (13) abstützt, und dass die Schraube (16) und das Antriebsmittel (26) im Bereich der äusseren Öffnung (17) des rohrförmigen Gehäuses (11), der Klemmbacke (11a) gegenüberliegend, angeordnet sind.

15. Gleitbrett vom Typ eines Schi, mit einer Bindungsvorrichtung zum Befestigen eines Schuhs nach einem der vorangehenden Ansprüche.

16. Verfahren zum Montieren/Demontieren einer Bindungsvorrichtung zum Befestigen eins Schuhs nach einem der Ansprüche 1 bis 15, welches den Schritt des Montierens oder Demontierens eines Antriebselements (26), seiner inneren (22) und äusseren Haltemittel (21), einer Schraube (16) mit einem Gewindegang (16a), einer Feder (13) und eines Anschlags (15) im Gehäuse (11) der Vorrichtung durch eine äussere Öffnung (17) des Gehäuses (11) hindurch umfasst.
